# EUROPÄISCHE PATENTSCHRIFT

(11) **EP 0 568 905 B1**
(45) Veröffentlichungstag und Bekanntmachung des Hinweises auf die Patenterteilung: **09.08.1995**
(21) Anmeldenummer: 93106846.4
(22) Anmeldetag: 28.04.1993
(51) Int. Cl.: F01D 17/18, F01D 17/14

(54) **Dampfturbine mit einem Drehschieber zur Steuerung des Dampfdurchsatzes**
Rotating disc obturator for steam turbine
Obturateur à disque rotatif pour turbine à vapeur

(30) Priorität: 04.05.1992 DE 4214773
(43) Veröffentlichungstag der Anmeldung: 10.11.1993
(73) Patentinhaber: ABB PATENT GmbH, 68309 Mannheim (DE)
(72) Erfinder: Henkelmann, Dieter, W-8500 Nürnberg 50 (DE)
(74) Vertreter: Rupprecht, Klaus, Dipl.-Ing.

(56) Entgegenhaltungen:
- EP-A- 0 508 067
- CH-A- 487 334
- US-A- 1 894 117
- US-A- 3 209 537
- PATENT ABSTRACTS OF JAPAN vol. 006, no. 50 (M-120)3. April 1982 & JP-56 165 704 (TOSHIBA CORP) 19 Dezember 1981

## Beschreibung

Die Erfindung betrifft eine Dampfturbine nach dem Oberbegriff des Anspruches 1. Eine derartige Dampfturbine ist aus dem Dokument EP-A-0 508 067 bekannt.

Im Dampfturbinenbau verwendet man zur Steuerung des Dampfes fast ausschließlich Ventile, während Schieber als Steuerorgane nur relativ selten zur Anwendung kommen. Ein Grund hierfür liegt wohl in der hohen Zuverlässigkeit und dem exakten Wirkmechanismus von Ventilen und andererseits in den Problemen, die beim praktischen Einsatz von Schiebern zu lösen sind. So ist z. B. die bei heutigen Ventilen nahezu selbstverständliche statische Entlastung bei Schiebern nicht ohne weiteres möglich. Weiterhin ist das Aufeinandergleiten ungeschmierter, heißer und sich evtl. verziehender Bauteile grundsätzlich nachteilig.

Dennoch hat es schon eine Reihe von Versuchen gegeben, Drehschieber zumindest dort einzusetzen, wo in axial durchströmten Dampfturbinen bei Verwendung von Steuerventilen nicht nur recht komplizierte Konstruktionen, sondern auch recht ungünstige Strömungsverhältnisse entstehen. Dies gilt insbesondere für Entnahmedampfturbinen, bei denen der Einsatz eines axial durchströmten Drehschiebers nicht nur zu günstigen Strömungsverhältnissen, sondern auch zu einem raumsparenden Aufbau führen kann.

Zur Steuerung des Dampfdurchsatzes bei Dampfturbinen arbeitet man mit einer Drosselregelung oder einer Düsengruppenregelung. Letztere ist besonders geeignet für Anlagen, bei denen hohe Teillastwirkungsgrade erreicht werden sollen. Hierbei weist die erste Regelstufe mehrere Düsengruppen auf, wobei der Dampfzufluß zu jeder der Düsengruppen mit einem besonderen Regelventil eingestellt wird. Es ist üblich, bei zunehmendem Leistungsbedarf eine Düsengruppe nach der anderen mit Dampf zu beaufschlagen, was mit Hilfe von entsprechend gesteuerten Regelventilen oder durch die Steuerschlitze eines Drehschiebers geschieht. Bei einem gegebenen Lastzustand ist deshalb im allgemeinen eine mehr oder weniger große Anzahl von Düsengruppen voll beaufschlagt, so daß hierdurch keine Drosselung entsteht und die jeweiligen Düsen mit einem günstigen Wirkungsgrad arbeiten. Nur eine Düsengruppe wird entsprechend der jeweiligen Stellung des Regelventils oder des Drehschiebers lediglich eine Teilbeaufschlagung erfahren, und dadurch mit geringerem Wirkungsgrad arbeiten. Dieser Verlust wird jedoch um so geringer sein, je größer die Anzahl der Düsengruppen ist, was darauf hinausläuft, daß möglichst viele Düsengruppen vorgesehen werden sollten und im Idealfall jede einzelne Düse ansteuerbar wäre. Eine dementsprechende Vervielfachung der Regelventile würde schnell auf bautechnische Grenzen stoßen, während eine entsprechende Ausbildung eines Drehschiebers eher im Bereich der technischen Möglichkeiten liegt.

Aus dem Zeitschriftenartikel "Zur Entwicklung von Niederdruck-Dampfsteuerorganen, derzeitiger Stand und zukünftige Möglichkeiten", Maschinenbautechnik, Berlin, 38 (1989), Seiten 17 ff sind Drehschieber-Steuerungen bekannt. Hier findet sich auch bereits ein Hinweis, daß Drehschieber sowohl für Drosselregelung als auch für Düsengruppenregelung ausführbar sind. Beschrieben wird eine erste, als Radialschieber ausgeführte Variante, bei der eine große Anzahl versperrbarer Einzelfenster in einen Kanalkörper mit einer ringförmigen, dem Leitgitter vorgelagerten Kammer führt. In einer zweiten als Axialdrehschieber ausgebildeten Variante ist ebenfalls eine große Anzahl von versperrbaren Einzelfenstern vorgesehen, die über einen Kanalkörper unmittelbar zur Leitbeschaufelung führen. Beide Lösungen eignen sich jedoch nur zur Drosselregelung, wobei die Drehschieber vom voll geöffneten Zustand bis zur völligen Absperrung jeweils nur um eine Fensterteilung zu verschieben sind.

In einem weiteren Zeitschriftenartikel "Der Drehschieber als Regelorgan für Entnahme-Dampfturbinen", Maschinenbautechnik, Berlin, 15 (1966), Seiten 185 ff wird ausgeführt, daß es möglich ist, bei der Düsengruppenregelung die Querschnitte der einzelnen Gruppen etwas versetzt anzuordnen. Mit einem derart ausgebildeten Drehschieber gelingt es jedoch, trotz einer nachteiligen Querschnittsverminderung, nur bis zu vier Düsengruppen anzuordnen. Eine so geringe Zahl von Düsengruppen wäre jedoch auch mit Regelventilen steuerbar, so daß eine Verbesserung im Hinblick auf den Wirkungsgrad im Teillastbereich der Dampfturbine hier nicht erreichbar ist.

Aufgabe der Erfindung ist es, eine Dampfturbine nach der im Oberbegriff des Anspruches 1 genannten Art so aufzubauen, daß der mit dem Drehschieber zusammenwirkende Kanalkörper einfach hergestellt und leicht an unterschiedliche Regelaufgaben angepaßt werden kann.

Diese Aufgabe wird durch die im Anspruch 1 gekennzeichneten Merkmale gelöst. Zweckmäßige Ausgestaltungen und Weiterbildungen des Erfindungsgegenstandes sind in den Unteransprüchen genannt.

Mit der Aufteilung des Kanalkörpers in ein Basisteil und ein Adapterteil gelingt eine wesentliche Fertigungvereinfachung. So ist es möglich, ein für alle Anwendungen gleiches Basisteil z.B. als Gußteil herzustellen und durch ein an unterschiedliche Anwendungen angepaßtes, variables Adapterteil verschiedene Kanalkörper herzustellen. Das Adapterteil ist als relativ einfach zu fertigender Ring gestaltet, der die zu Düsenkammern erweiterten Kanäle des Basisteils über die in ihm ausgebildeten Kanaleingänge mit den Steuerschlitzen des Drehschiebers verbindet, sofern sich diese in einer entsprechenden Stellung befinden. Lage und Größe der jeweiligen Kanaleingänge können einer gewünschten Regelcharakteristik so angepaßt werden, daß durch sie mehrere Düsen zu einer Düsengruppe vereinigt sind bzw. nur ganz bestimmte Düsen oder Düsengruppen angesteuert werden. Dies gelingt durch ihr Zusammenwirken mit den im Drehschieber vorgesehenen Steuerschlitzen.

In einer vorteilhaften Ausgestaltung des Erfindungsgegenstandes ist vorgesehen, daß die Steuerschlitze einen mindestens so großen Drehwinkel abdecken, wie die mit ihnen korrespondierenden Kanaleingänge und daß zwischen dem Schließen und dem Öffnen aller Kanaleingänge ein Drehwinkel liegt, der etwa dem Drehwinkel entspricht, den die Kanaleingänge einer Kreisbahn abdecken. Der Betrag dieses Drehwinkels läßt sich erhöhen oder vermindern, je nachdem wie groß die durch Steuerschlitze und Kanaleingänge beanspruchte Anzahl von Kreisbahnen ist. Die Anordnung ermöglicht das gleichzeitige Öffnen mehrerer, in einem gleichmäßigen Abstand zueinander über einen Drehwinkel von 360° angeordneter Düsen. Das heißt, es erfolgt hier eine Düsengruppenbildung, bei der jedoch nicht wie üblich, mehrere nebeneinanderliegende Düsen zu einer Gruppe zusammengefaßt sind, sondern mehrere über den gesamten Umfang gleichmäßig verteilte Düsen. Dies bedingt eine sehr gleichmäßige Erwärmung des Turbinengehäuses und aller weiteren mit Dampf beaufschlagten Teile. Nachteilig ist jedoch, daß mit steigender Zahl der mit Steuerschlitzen zu versehenden Kreisbahnen, die Anordnung komplizierter wird und mit einer steigenden Zahl der gebildenten Düsengruppen, die Regelcharakteristik entspechend grobstufiger wird.

In einer zweiten Variante ist vorgesehen, daß zwischen dem Öffnen und dem Schließen aller Kanaleingänge ein Drehwinkel liegt, der etwa der Summe aller Drehwinkel entspricht, die von allen auf ihren jeweiligen Kreisbahnen angeordneten Kanaleingängen abgedeckt werden. Hierbei sind die Kanaleingänge gegenüber den mit ihnen korrespondierenden Steuerschlitzen auf ihrer Kreisbahn so zueinander versetzt, daß nach dem vollständigen Öffnen aller Kanaleingänge der ersten Kreisbahn, die der zweiten und anschließend gegebenenfalls weiterer Kreisbahnen geöffnet werden. Hierdurch gelingt eine sehr feinstufige Regelcharakteristik, da nacheinander jeweils immer nur eine Düse bzw. eine Düsengruppe geöffnet wird. Ein Nachteil dieser Anordnung ist, daß ein Querschnittsverlust auftritt, da mit nur einem Drehschieber keine Öffnung hintereinanderliegender Düsen über einen Drehwinkel von 360° realisierbar ist. Der für die Düsenregelung nicht nutzbare Drehwinkel ließe sich allerdings dadurch nutzbar machen, daß nach dem Öffnen aller Düsen zuletzt ein Bypass geöffnet wird, der durch einen entsprechend versetzt angeordneten Steuerschlitz geöffnet werden könnte.

In einer weiteren Variante ist vorgesehen, daß der Drehschieber als Doppelschieber mit zwei sich gegenseitig überdeckenden Teilschiebern ausgebildet ist, von denen jeder mit Steuerschlitzen versehen ist, und ausgehend von der Schließstellung, ein erster zu einer Drehbewegung angetriebener Teilschieber sich gegenüber einem nicht angetriebenen zweiten Teilschieber über einen vorgegebenen ersten Drehwinkel dreht. Am Ende dieses Drehwinkels muß der erste Teilschieber den zweiten Teilschieber erfassen und über einen vorgebenen zweiten Drehwinkel mitnehmen. Die Steuerschlitze des ersten Teilschiebers und die Steuerschlitze des zweiten Teilschiebers sind dabei so zueinander angeordnet und korrespondieren mit den Kanaleingängen so, daß bei einer Drehbewegung des ersten Teilschiebers ein Kanaleingang nach dem anderen geöffnet wird. Das Schließen der Kanaleingänge erfolgt in umgekehrter Reihenfolge. Mit dieser Anordnung lassen sich somit nacheinander alle vorgesehenen Düsen oder Düsengruppen einzeln ansteuern, so daß eine besonders feinstufige Regelcharakteristik erreicht wird.

Das relativ einfach herzustellende Adapterteil muß an die konstruktiven Verhältnisse seines Umfeldes angepaßt werden. So muß es möglichst exakt und gut abdichtend am Basisteil verankert sein. Gegebenenfalls kann es sich bis in den Bereich der für den Drehschieber vorgesehenen Wälzenlagerringe erstrecken, so daß es dann zweckmäßig ist, ihn zumindest im Bereich der für die Wälzlagerringe vorgesehenen Aufnahmen zu härten.

Damit eine Montage aller angesprochenen Teile, wie Adapterteil, Basisteil und Drehschieber über der Welle der Turbine erfolgen kann, müssen diese radial in zwei Hälften geteilt und schließlich wieder miteinander verbunden werden. Dies kann mit Hilfe von Teilfugenflanschen geschehen.

Alle vorgesehenen Maßnahmen können sowohl bei einem Axial- als auch bei einem Radialdrehschieber zur Anwendung gelangen, wobei lediglich der Kanalkörper entsprechend angepaßt werden muß. Der Radialdrehschieber hat den Vorteil, daß er bei einer Dampfbeaufschlagung, die gleichmäßig über seinen gesamten Umfang erfolgt, statisch entlastet ist und sich somit der Verschleiß selbst bei einem Gleitlager in Grenzen hält. Nachteilig ist allerdings die bei einer axial durchströmten Turbine erforderliche Dampfumlenkung. Diesbezüglich ist dem Axialdrehschieber der Vorzug zu geben, wobei dieser allerdings nur durch relativ komplizierte Bauformen statisch entlastet werden kann und die Lager in der Regel den vollen Massendruck aufnehmen müssen.

Ausführungsbeispiele der Erfindung sind in den Zeichnungen dargestellt und werden im folgenden näher beschrieben.

Es zeigen:
- Figur 1: eine Dampfturbinenregelstufe mit einem Axialdrehschieber zur Düsengruppenregelung in geöffnetem Zustand im Axialschnitt gesehen,
- Figur 2: die Regelstufe nach Figur 1 in axialer Blickrichtung auf den Axialdrehschieber mit einem teilweise ausgeschnittenen Blickfenster zur Sichtbarmachung der Kanaleingänge in geschlossenem Zustand,
- Figur 3: eine erste Variante des Drehschiebers in bestimmter Konstellation der Steuerschlitze zu den Kanaleingängen,
- Figur 4: eine zweite Variante des Drehschiebers in einer gegenüber Fig. 3 anderen Konstellation der Steuerschlitze zu den Kanaleingängen,
- Figur 5: einen ersten Teilschieber eines als Doppelschieber aufgebauten Drehschiebers,
- Figur 6: einen zweiten Teilschieber eines als Doppelschieber aufgebauten Drehschiebers,
- Figur 7: ein Adapterteil mit den Kanaleingängen,
- Figur 8: ein Basisteil mit den Kanälen,
- Figur 9: die geöffneten Kanaleingänge des Doppeldrehschiebers nach einer Öffnungsdrehung von 90°,
- Figur 10: die geöffneten Kanaleingänge nach einer Öffnungsdrehung des Doppelschiebers von 180°,
- Figur 11: die Kanaleingänge nach einer Öffnungsdrehung des Doppelschiebers von 270°,
- Figur 12: die Kanaleingänge nach einer Öffnungsdrehung des Doppelschiebers von 360°.

Die in den Figuren 1 und 2 dargestellte Regelstufe einer Dampfturbine liegt an der Schnittstelle zwischen zwei Turbinenteilen mit unterschiedlichem Druck. Es handelt sich hierbei um eine Entnahme-Dampfturbine, bei der die Entnahme vor der Regelstufe über einen Entnahmekanal 5 erfolgt. Zur Regelung des Dampfdurchsatzes ist ein als Radialdrehschieber ausgebildeter Drehschieber 1 vorgesehen, der auf einem Kanalkörper 2 drehbeweglich gelagert ist, und dieser ist seinerseits an einem Leitschaufelträger 3 ortsfest angeflanscht. Die gesamte Anordnung wird von einem Turbinengehäuse 4 umschlossen.

Der vom Niederdruckteil der Dampfturbine kommende Dampf durchströmt den Drehschieber 1 im Bereich eines Steuerschlitzes 11 und gelangt über einen Kanaleingang 12 des Kanalkörpers 2 in eine Düsenkammer 14 und von hier zu einer Düse 15, um von dieser auf ein Regelrad 16 mit Regelradschaufeln 17 geleitet zu werden und schließlich die zwischen Leitschaufeln 18 liegenden Laufschaufeln 19 und damit den Turbinenläufer 20 anzutreiben.

Wie insbesondere Figur 2 erkennen läßt, ermöglicht die besondere Gestaltung sowohl des Drehschiebers 1 als auch des Kanalkörpers 2 eine sehr feinstufige Düsengruppenregelung. Hierzu besitzt der Drehschieber 1 zwei auf benachbarten Kreisbahnen angeordnete, um 180° zueinander versetzte Steuerschlitze 11a, 11b, die mit den Kanaleingängen 12 des Kanalkörpers 2 korrespondieren. Dabei liegen drei Kanaleingänge 12a, 12b, 12c auf einer entsprechenden, mit gleichem Radius versehenen Kreisbahn wie der Steuerschlitz 11b, jedoch um einen Drehwinkel von 180° versetzt dazu. Entsprechend liegen drei weitere Kanaleingänge 12d, 12e, 12f auf einer Kreisbahn mit gleichem Radius wie der Steuerschlitz 11a, wiederum um einen Drehwinkel von 180° versetzt.

Während Figur 1 eine Stellung des Drehschiebers zeigt, bei der dieser die Kanaleingänge 12 geöffnet hat, befindet sich der Drehschieber 1 nach Figur 2 in einer um 180° gedrehten Stellung, bei der alle Kanaleingänge 12 geschlossen sind. Würde man jedoch den Drehschieber 1 im Uhrzeigersinn bewegen, so würde zunächst der Steuerschlitz 11a auf den Kanaleingang 12f und der Steuerschlitz 11b auf den Kanaleingang 12a treffen. Die mit den Kanaleingängen 12a, 12f verbundenen Düsengruppen würden also als erste mit Dampf beaufschlagt. Bei steigendem Leistungsbedarf könnte der Drehschieber zunehmend geöffnet werden, wobei als nächste die Kanaleingänge 12e, 12b von den Steuerschlitzen 11a, 11b erfaßt würden. Nach einer Bewegung des Drehschiebers 1 über einen Drehwinkel von 180° wären alle Kanaleingänge 12 voll geöffnet.

Wie leicht erkennbar ist, werden immer jeweils zwei diametral einander gegenüberliegende Kanaleingänge gleichzeitig mit Dampf beaufschlagt. Dies bewirkt eine entsprechend gleichmäßige Erwärmung des Turbinengehäuses. Selbstverständlich ist es möglich, den einzelnen Kanaleingängen 12 eine unterschiedliche Drehwinkellänge zuzuordnen. So wäre es denkbar den beiden ersten Kanaleingängen jeweils eine aus zwei oder drei Düsen bestehende Düsengruppe zuzuordnen, und für die weitere Leistungserhöhung nur noch eine Düse pro Kanaleingang vorzusehen, um eine möglichst feinstufige Regelung zu erreichen.

Um eine leichtgängige Drehbewegung zu ermöglichen, sind zwei Wälzlagerringe 10 vorgesehen, die für einen Axialdrehschieber als Axialnadelkränze oder für einen Radialdrehschieber als Radialnadelkränze aufgebaut sein können. Die Wälzlagerringe 10 sind so angeordnet, daß die Steuerschlitze 11 einerseits und die Kanaleingänge andererseits zwischen ihnen zu liegen kommen und sich dadurch für den Drehschieber eine möglichst gute Auflage ergibt. Bei einem Axialdrehschieber wird deshalb ein in Achsnähe liegender innerer Wälzlagerring 10b und ein nach außen liegender äußerer Wälzlagerring 10a benötigt. Noch außerhalb des äußeren Wälzlagerrings 10a ist im Bereich der Außenkante des Axialdrehschiebers 1 ein Zahnkranz 9 vorgesehen, in den ein Antriebsritzel 8 eingreift, das über eine flexible Gelenkwelle 7 mit einem Servomotor 6 verbunden ist, der die Drehbewegung des Drehschiebers 1 ermöglicht und am Turbinengehäuse 4 befestigt ist.

Damit der Drehschieber 1 und auch der Kanalkörper 2 bei der Montage mit seinem Adapterteil 2a und seinem Basisteil 2b über der Welle zusammengefügt werden können, werden diese in Drehschieberhälften 1a, 1b und Kanalkörperhälften horizontal geteilt. Somit müssen auch die Wälzlagerkränze, die im übrigen handelsüblichen Ausführungen entsprechen können, horizontal geteilt werden. Über Teilfugenflansche, wie dem hier dargestellten DrehschieberTeilfugenflansch 13 ist es möglich, die beiden jeweils zusammengehörigen Hälften miteinander zu verbinden.

In Figur 1 ist weiterhin noch erkennbar, wie der Drehschieber 1 sich mit einem Nocken oder Kragen 22 einerseits und in einer Ringnut 21 des Kanalkörpers 2 an diesem verankert. Der Kanalkörper seinerseits ist mit Schrauben 23 am Leitschaufelträger 3 angeflanscht. Die beiden Wälzlagerringe 10a, 10b sind weitgehend im Kanalkörper 2 versenkt.

Durch die Aufteilung des Kanalkörpers 2 in ein Basisteil 2b und ein Adapterteil 2a, bildet letzteres mit den in ihm vorgesehenen Kanaleingängen 12 eine Verbindung zwischen den Steuerschlitzen 11 des Drehschiebers 1 und den zu Düsenkammern 14 erweiterten Kanälen des Basisteils 2b. Das Einfügen und Verbinden des Adapterteils 2a am Basisteil 2b muß in bekannter Weise so erfolgen, daß zwischen den beiden Teilen keine Leckage entsteht. Im übrigen kann das Adapterteil dem konstruktiven Umfeld, unter Berücksichtigug einer fertigungsgerechten Bauform, angepaßt werden. So kann es sich gegebenenfalls bis in den Bereich der Wälzlagerringe erstrecken, wobei es dann sinnvoll wäre das Adapterteil 2a einer begrenzten oder kompletten Härtung zu unterziehen.

Die Figuren 3 bis 12 zeigen rein schematische Darstellungen bestimmte Konstellationen der auf mehreren Kreisbahnen angeordneten, nur durch Striche angedeuteten Steuerschlitze und der mit ihnen korrespondierenden Kanaleingänge. Bei den in den Figuren 3 und 4 dargestellten Drehschiebern 1 sind auch die Kanaleingänge sichtbar gemacht, obwohl diese bei Draufsicht auf den Drehschieber eigentlich verdeckt sind. In beiden Beispielen handelt es sich um die Schließstellung des Drehschiebers 1.

Bewegt man den Drehschieber 1 nach Figur 3 im Uhrzeigersinn, so wird der sich über einen Drehwinkel von 270° erstreckende erste Steuerschlitz S1 auf erste Kanaleingänge K1 treffen und diese nacheinander öffnen. Nach einer Drehung von 90° wird auch der zweite Steuerschlitz S2, der sich über einen Drehwinkel von 180° erstreckt auf die zweiten Kanaleingänge K2 treffen und diese ebenfalls nacheinander öffnen. Schließlich öffnet der dritte Steuerschlitz S3 , der sich nur noch über einen Drehwinkel von 90° erstreckt, die dritten Kanaleingänge K3. Bei vollständiger Öffnung des Drehschiebers 1 sind die sich zusammen über einen Winkel von 270° erstreckenden Kanaleingänge K1, K2, K3 geöffnet.

Bei dem ebenfalls im Uhrzeigersinn gedrehten Drehschieber 1 nach Fig. 4 öffnen die auf vier nebeneinanderliegenden Kreisbahnen angeordneten Steuerschlitze, SS1 bis SS 4, die jeweils um 90° zueinander versetzt sind und sich über einen Drehwinkel von 90° erstrecken, so daß sie insgesamt einen Winkel von 360° abdecken, den jeweils ersten Kanaleingang der Kanaleingänge KA1 bis KA4. Es werden also zweimal zwei einander gegenüberliegende Kanaleingänge geöffnet, was zu einer Beaufschlagung von vier symmetrisch angeordneten Düsen oder Düsengruppen führt.

Die Figuren 5 und 6 zeigen zwei Teilschieber 1a, 1b eines als Doppelschieber ausgebildeten Drehschiebers 1 als separate Teile nebeneinander in ihrer Schließstellung. Die beiden Teilschieber 1a, 1b, das in Figur 7 dargestellte Adapterteil 2a und das in Figur 8 dargestellte Basisteil 2b sind eigentlich übereinander montiert, und nur zur Verdeutlichung ihrer jeweiligen Stellung nebeneinander dargestellt. Die Kanäle bzw. Düsenkammern 14 im Basisteil 2b müssen alle Kreisbahnen, auf denen sich Steuerschlitze SL oder Kanaleingänge KE befinden, abdecken, also entsprechend breit sein. In den Figuren 9 bis 12 sind die verschiedenen Öffnungsstellungen des Drehschiebers 1 nach einem Weiterdrehen von jeweils 90° zum Öffnen des Drehschiebers in Uhrzeigerichtung dargestellt.

Durch einen Servomotor wird der erste Teilschieber 1a, im Uhrzeigersinn angetrieben, während der zweite Teilschieber 1b in seiner Stellung verharrt. Dadurch trifft zunächst der erste Steuerschlitz SL1 auf einen dritten Steuerschlitz SL3 des zweiten Teilschiebers 1b und öffnet die darunter angeordneten Kanaleingänge KE1, wie in den Figuren 9 und 10 dargestellt. Nach einer Drehung von 180° sind alle unterhalb der Steuerschlitze SL3 liegenden Kanaleingänge KE1 geöffnet. Durch einen in bekannter Weise ausgebildeten Mitnehmer werden jetzt die beiden Teilschieber 1a und 1b miteinander verbunden und gemeinsam weitergedreht, wobei die Steuerschlitze SL1 und SL2 über den Steuerschlitzen SL3 und SL4 liegen. Das nun beginnende Öffnen der zweiten Kanaleingänge KE2 ist, wie in den Figuren 11 und 12 dargestellt, ohne weiteres nachvollziehbar.

Mit dem Doppelschieber ist es möglich, nacheinander alle vorgesehenen Düsen oder Düsengruppen einzeln anzusteuern. Der Mitnehmer muß so ausgeführt sein, daß er beim Zurückdrehen des Drehschiebers 1 in die Schließstellung, erst nach einem Drehwinkel von 180° die Verbindung der beiden Teilschieber 1a, 1b löst.

## Patentansprüche

1. Dampfturbine mit einem Drehschieber (1) zur Steuerung des Dampfdurchsatzes, insbesondere in Verbindung mit einer Dampfentnahme, und hierzu im Drehschieber (1) vorgesehenen Steuerschlitzen (11) und in einem ortsfesten Kanalkörper (2) ausgebildeten Kanaleingängen (12), die so zusammenwirken, daß entsprechend der jeweiligen Drehrichtung des Drehschiebers (1) die Kanaleingänge (12) zunehmend geöffnet oder geschlossen werden, dadurch gekennzeichnet, daß der Kanalkörper (2) aus mindestens zwei Teilen besteht, mit einem Adapterteil (2a), in dem die Kanaleingänge (12) ausgebildet sind und mit einem Basisteil (2b), in dem sich die zur Dampfleitung erforderlichen, insbesondere zu Düsen (15) führenden Dampfkanäle (14) befinden und daß die entsprechend der vorgesehenen Steuercharakteristik zu definierenden Kanaleingänge (12) die Steuerschlitze (11) mit den Dampfkanälen (14) verbinden.

2. Dampfturbine nach Anspruch 1, dadurch gekennzeichnet, daß die Steuerschlitze (11) einen mindestens so großen Drehwinkel abdecken wie die mit ihnen korrespondierenden Kanaleingänge (12) und zwischen dem Schließen und dem Öffnen aller Kanaleingänge (12) ein Drehwinkel liegt, der etwa dem Drehwinkel entspricht, den die Kanaleingänge (12) einer Kreisbahn abdecken und der Betrag dieses Drehwinkels 360° geteilt durch die Zahl der Kreisbahnen ist.

3. Dampfturbine nach Anspuch 1, dadurch gekennzeichnet, daß zwischen dem Öffnen und dem Schließen aller Kanaleingänge (12) ein Drehwinkel liegt, der etwa der Summe aller Drehwinkel entspricht, die von allen auf ihren jeweiligen Kreisbahnen angeordneten Kanaleingängen (12) abgedeckt werden, und die Kanaleingänge (12) gegenüber den mit ihnen korrespondierenden Steuerschlitzen (11) auf ihrer Kreisbahn so zueinander versetzt sind, daß nach dem vollständigen Öffnen aller Kanaleingänge (12) der ersten Kreisbahn, die der zweiten und anschließend ggf. weiterer Kreisbahnen geöffnet werden.

4. Dampfturbine nach Anspruch 1, dadurch gekennzeichnet, daß der Drehschieber (1) als Doppelschieber mit zwei sich gegenseitig überdeckenden Teilschiebern (1a, 1b) ausgebildet ist, von denen jeder mit Steuerschlitzen (11) versehen ist und ausgehend von der Schließstellung, ein erster zu einer Drehbewegung angetriebener Teilschieber (1a) sich gegenüber einem nicht angetriebenen zweiten Teilschieber (1b) über einen vorgegebenen ersten Drehwinkel, vorzugsweise um etwa 180°, dreht und am Ende dieses Drehwinkels den zweiten Teilschieber (1b) erfaßt und über einen vorgegebenen zweiten Drehwinkel, vorzugsweise wieder um etwa 180°, mitnimmt, und die Steuerschlitze (11) des ersten Teilschiebers (1a) und die Steuerschlitze (11) des zweiten Teilschiebers (1b) so zueinander angeordnet sind und mit den Kanaleingängen (12) so korrespondieren, daß bei einer Drehbewegung des ersten Teilschiebers (1a) ein Kanaleingang (12) nach dem anderen geöffnet wird und das Schließen der Kanaleingänge (12) in umgekehrter Reihenfolge geschieht.

5. Dampfturbine nach einem der vorhergehenden Ansprüche, dadurch gekennzeichnet, daß die Kanaleingänge (12) in ihren Abmessungen so festgelegt und so positioniert sind, daß sie mit ihrem Querschnitt einen oder mehrere Kanäle erfassen und damit auch die Anzahl der eine Düsengruppe bildenden Düsen (15) definieren, wobei anstelle mindestens einer Düse (15) oder Düsengruppe auch ein Bypaß (24) vorgesehen sein kann.

6. Dampfturbine nach einem der vorhergehenden Ansprüche, dadurch gekennzeichnet, daß das Adapterteil (2a) am Basisteil (2b) leckagedicht verankert ist.

7. Dampfturbine nach einem der vorhergehenden Ansprüche, dadurch gekennzeichnet, daß das Adapterteil (2a) vollständig oder nur im Laufbereich eines Wälzlagerrings (10) gehärtet oder detonationsbeschichtet ist.

8. Dampfturbine nach einem der vorhergehenden Ansprüche, dadurch gekennzeichnet, daß das Adapterteil (2a) ebenso wie das Basisteil (2b) und der Drehschieber (1) horizontal in zwei Hälften geteilt ist, und diese Teile über der Welle (20) der Turbine aufgesetzt und miteinander verbunden sind.

9. Dampfturbine nach einem der vorhergehenden Ansprüche, dadurch gekennzeichnet, daß der Drehschieber (1) als Axial- oder Radialdrehschieber aufgebaut ist und das zum Kanalkörper (2) gehörige Adapterteil (2a) und das Basisteil (2b) entsprechend angepaßt sind.

## Claims

1. Steam turbine having a rotary slide (1) for controlling the steam throughput, in particular in combination with steam extraction, and to this end control slots (11) provided in the rotary slide (1) and passage inlets (12) formed in a fixed passage body (2), which control slots (11) and passage inlets (12) interact in such a way that the passage inlets (12) are increasingly opened or closed in accordance with the respective direction of rotation of the rotary slide (1), characterized in that the passage body (2) consists of at least two parts, having an adaptor part (2a) in which the passage inlets (12) are formed and a base part (2b) in which the steam passages (14) required for directing the steam and leading in particular to nozzles (15) are located, and in that the passage inlets (12) to be defined in accordance with the intended control characteristic connect the control slots (11) to the steam passages (14).

2. Steam turbine according to Claim 1, characterized in that the control slots (11) cover at least as large an angle of rotation as the passage inlets (12) corresponding with them, and there is an angle of rotation between the closing and the opening of all passage inlets (12) which approximately corresponds with the angle of rotation which is covered by the passage inlets (12) of a circular path, and the magnitude of this angle of rotation is 360° divided by the number of circular paths.

3. Steam turbine according to Claim 1, characterized in that there is an angle of rotation between the opening and the closing of all the passage inlets (12) which approximately corresponds to the sum of all the angles of rotation which are covered by all the passage inlets (12) arranged on their respective circular paths, and the passage inlets (12) are offset from the control slots (11), corresponding with them, on their circular path in such a way that, after the complete opening of all the passage inlets (12) of the first circular path, those of the second and then if need be of further circular paths are opened.

4. Steam turbine according to Claim 1, characterized in that the rotary slide (1) is designed as a double slide having two slide elements (1a, 1b) covering one another, each of which is provided with control slots (11) and, starting from the closed position, a first, rotationally driven slide element (1a) rotates relative to a non-driven second slide element (1b) over a predetermined first angle of rotation, preferably through approximately 180°, and takes hold of the second slide element (1b) at the end of this angle of rotation and drives it over a predetermined second angle of rotation, preferably through approximately 180°, and the control slots (11) of the first slide element (1a) and the control slots (11) of the second slide element (1b) are arranged relative to one another and correspond with the passage inlets (12) in such a way that, during a rotational movement of the first slide element (1a), one passage inlet (12) after the other is opened and the closing of the passage inlets (12) takes place in the reverse sequence.

5. Steam turbine according to one of the preceding claims, characterized in that the dimensions of the passage inlets (12) are specified and they are positioned in such a way that they cover one or more passages with their cross-section and thus also define the number of nozzles (15) forming a nozzle group, in which case a bypass (24) can also be provided instead of at least one nozzle (15) or nozzle group.

6. Steam turbine according to one of the preceding claims, characterized in that the adaptor part (2a) is anchored to the base part (2b) in a leakage-tight manner.

7. Steam turbine according to one of the preceding claims, characterized in that the adaptor part (2a) is hardened or explosive-clad completely or only in the running area of a rolling-bearing ring (10).

8. Steam turbine according to one of the preceding claims, characterized in that the adaptor part (2a), just as the base part (2b) and the rotary slide (1), is split horizontally into two halves, and these parts are placed over the shaft (20) of the turbine and connected to one another.

9. Steam turbine according to one of the preceding claims, characterized in that the rotary slide (1) is constructed as an axial or radial rotary slide, and the adaptor part (2a), belonging to the passage body (2), and the base part (2b) are adapted accordingly.

## Revendications

1. Turbine à vapeur avec un obturateur (1) rotatif pour la commande du débit de vapeur, notamment en combinaison avec un soutirage de vapeur, avec des lumières (11) de commande prévues dans l'obturateur (1) rotatif et des entrées (12) de canaux agencées dans un corps (2) fixe pourvu de canaux qui coopèrent de manière telle que, selon la direction de rotation de l'obturateur (1) rotatif, lesdites entrées (12) soient plus fortement ouvertes ou fermées, caractérisée par le fait que le corps (2) pourvu de canaux se compose d'au moins deux éléments, à savoir d'un élément d'adaptation (2a) dans lequel sont aménagées les entrées (12) de canaux et un élément de base (2b) dans lequel se trouvent les canaux (14) de vapeur qui sont nécessaires à l'acheminement de la vapeur et mènent notamment à des tuyères (15) et par le fait que les entrées (12) de canaux définies en fonction de la caractéristique de commande prévue relient les lumières de commande (11) aux canaux (14) de vapeur.

2. Turbine à vapeur selon la revendication 1, caractérisée par le fait que les lumières (11) de commande couvrent un angle de rotation qui est au moins égal aux entrées (12) de canaux qui leur correspondent, et que l'angle de rotation entre la fermeture et l'ouverture de toutes les entrées (12) de canaux correspond sensiblement à l'angle de rotation couvert par les entrées (12) de canaux appartenant à une trajectoire circulaire et que la valeur de cet angle de rotation est égale à 360° divisé par le nombre de trajectoires circulaires.

3. Turbine à vapeur selon la revendication 1, caractérisée par le fait que l'angle de rotation entre la fermeture et l'ouverture de toutes les entrées (12) de canaux correspond approximativement à la somme de tous les angles de rotation couverts par toutes les entrées (12) de canaux disposées sur leurs trajectoires circulaires respectives et que les entrées (12) de canaux sont décalées sur leur trajectoire par rapport aux lumières (11) de commande associées de manière telle que, lorsque toutes les entrées (12) de canaux de la première trajectoire sont complètement ouvertes, on ouvre les entrées de canaux de la deuxième trajectoire puis, le cas échéant, ceux d'autres trajectoires.

4. Turbine à vapeur selon la revendication 1, caractérisée par le fait que l'obturateur (1) rotatif est agencé sous forme d'obturateur double avec deux obturateurs élémentaires (1a, 1b) qui se recouvrent mutuellement et sont pourvus chacun de lumières (11) de commande et que partant de la position de fermeture, un premier obturateur (1a) élémentaire entraîné en rotation tourne d'un premier angle de rotation prédéterminé, de préférence égal à 180° environ, par rapport à un deuxième obturateur (1b) élémentaire non entraîné et, à la fin de cette rotation saisit le deuxième obturateur (1b) élémentaire et l'entraîne sur un deuxième angle de rotation prédéterminé, de préférence de nouveau égal à 180° environ et que les lumières (11) de commande du premier obturateur (1a) élémentaire et les lumières (11) de commande du deuxième obturateur (1b) élémentaire sont disposées les unes par rapport aux autres et correspondent avec les entrées (12) de canaux de manière telle que, lors d'une rotation du premier obturateur (1a) élémentaire, les entrées (12) de canaux soient ouvertes l'une après l'autre et que la fermeture desdites entrées (12) de canaux ait lieu dans l'ordre inverse.

5. Turbine à vapeur selon l'une des revendications précédentes, caractérisée par le fait que les entrées (12) de canaux ont des dimensions et une position telles qu'elles couvrent par leur section un ou plusieurs canaux et déterminent ainsi le nombre des tuyères (15) formant un groupe de tuyères, une dérivation (24) pouvant être prévue à la place d'au moins une tuyère (15) ou d'un groupe de tuyères.

6. Turbine à vapeur selon l'une des revendications précédentes, caractérisée par le fait que l'élément d'adaptation (2a) est fixé de manière étanche sur l'élément de base (2b).

7. Turbine à vapeur selon l'une des revendications précédentes, caractérisée par le fait que l'élément d'adaptation (2a), dans sa en totalité ou seulement dans la région de contact d'une bague (10) de palier à roulement, est trempé ou est pourvu d'un revêtement appliqué par détonation.

8. Turbine à vapeur selon l'une des revendications précédentes, caractérisée par le fait que que l'élément d'adaptation (2a), de même que l'élément de base (2b) et l'obturateur (1) rotatif, est divisé horizontalement en deux parties et que lesdites parties sont montées autour de l'arbre (20) de la turbine à vapeur et sont reliées entre elles.

9. Turbine à vapeur selon l'une des revendications précédentes, caractérisée par le fait que l'obturateur (1) rotatif est agencé sous forme d'obturateur rotatif axial ou radial et que l'élément d'adaptation (2a) faisant partie du corps (2) pourvu de canaux et l'élément de base (2b) sont adaptés en conséquence.
